# EUROPÄISCHE PATENTSCHRIFT

(11) **EP 1 857 606 B1**
(45) Veröffentlichungstag und Bekanntmachung des Hinweises auf die Patenterteilung: **27.09.2017**
(21) Anmeldenummer: 07009933.8
(22) Anmeldetag: 18.05.2007
(51) Int. Cl.: E04F 13/06

(54) **Wärmedämmungsaufbau an einer Gebäudewand mit einer Putzleiste**
Heat insulation structure at a building wall comprising a plastering strip
Structure d'isolation thermique à un mur de bâtiment avec une baguette pour plâtre

(30) Priorität: 19.05.2006 DE 102006023625
(43) Veröffentlichungstag der Anmeldung: 21.11.2007
(73) Patentinhaber: Braun, August, 8200 Schaffhausen (CH)
(72) Erfinder: Braun, August, 8200 Schaffhausen (CH)
(74) Vertreter: Schmitt-Nilson Schraud Waibel Wohlfrom Patentanwälte Partnerschaft mbB

(56) Entgegenhaltungen:
- EP-A1- 1 477 621
- DE-A1- 10 110 592
- DE-U1- 20 319 109
- DE-U1- 29 607 346

## Beschreibung

Gegenstand der Erfindung ist ein Wärmedämmungsaufbau am unteren Endbereich einer auf der Aussenseite einer Gebäudewand angebrachten Wärmedämmung, aufweisend:
eine Wärmedämmung;
und eine an der Wärmedämmung im Bereich des Übergangs zwischen deren Unterseite und deren Außenseite angebrachte Putzleiste, die einen ersten Schenkel, welcher mindestens einen Teil der Unterseite der Wärmedämmung überlagert, und einen zweiten Schenkel, der einen Teil der Außenseite der Wärmedämmung überlagert, aufweist;
wobei die Puzleiste einen Einsteckbereich aufweist, der von der der Wärmedämmung zugewandten Seite des zweiten Schenkels wegragt, dadurch gekennzeichnet, dass der Einsteckbereich eine Reihe einzelner Einsteckvorsprünge aufweist, die von der Aussenseite der Wärmedämmung her in das Material der Wärmedämmung hinein eingesteckt sind.

Ein Wärmedämmungsaufbau mit den Merkmalen, die im vorhergehenden Absatz vor den Worten "dadurch gekennzeichnet" stehen, ist aus der DE 101 10 592 A1 bekannt. Dort ist der Einsteckbereich eine in Längsrichtung durchgehende Anputzleistenabwinklung, die in eine in der Wärmedämmung vorhandene Nut eingesteckt ist.

Abgesehen von der DE 101 10 592 A1 hat man bisher den unteren Endbereich der Gebäude-Wärmedämmung standardmäßig mit einer sogenannten Sockelschiene aus Blech ausgeführt. Die Sockelschiene war im Querschnitt winkelförmig und wurde mit ihrem schmaleren Schenkel an der Hauswand befestigt. Der breitere Schenkel diente der Auflagerung der Unterseite der Wärmedämmung. Außerdem kennt man Sockelschienen, die am äußeren Ende nochmals nach oben abgebogen sind und dort die Außenseite der Wärmedämmung für einen unteren Randbereich umfassen. Die bekannten Sockelschienen stellen zwar eine mechanisch solide Lösung für den unteren Wärmedämmungsabschluss dar, bilden aber eine Kältebrücke von der Außenseite der Wärmedämmung hin zur Hauswand.

Der Erfindung liegt die Aufgabe zugrunde, einen Weg zur Gestaltung des unteren Endbereichs der Wärmedämmung eines Gebäudes aufzuzeigen, der weniger aufwändig ist und deutlich verringerte Kältebrückenwirkung oder praktisch überhaupt keine Kältebrückenwirkung besitzt.

Bei der Erfindung wird auf die herkömmliche, metallische Sockelschiene verzichtet. Wenn man überhaupt noch mechanische Halterungen für die Unterseite der Wärmedämmung vorsieht (und es nicht bei der sowieso erforderlichen Befestigung der unteren Reihe von Wärmedämmelementen an der Gebäudewand bewenden lässt), dann kann man mit einer Reihe von an der Hauswand befestigten, von dieser vorragenden Haltern arbeiten, die beispielsweise in einem gegenseitigen Abstand von 40 bis 70 cm positioniert sind. Die Halter können aus Metall oder aus Kunststoff bestehen. Selbst im Fall metallischer Halter ist die Wärmebrückenbildung nur ein kleiner Bruchteil im Vergleich zu einer längs durchgehenden Sockelschiene.

Die Wärmedämmung besteht in der Regel aus plattenartigen Wärmedämmelementen insbesondere aus geschäumtem Polystyrol oder aus Fasermaterial, welches durch ein Bindemittel formstabil gemacht worden ist.

Der erfindungsgemäß vorgesehene Einsteckbereich dient zum einen dazu, die Putzleiste bei der Anbringung in ihrer höhenmäßigen Positionierung zu fixieren. Wegen des "Einsteckens in das Material der Wärmedämmung hinein" ergibt sich zum anderen ein Widerstand gegen unbeabsichtigtes Wegbewegen des ersten Schenkels und damit der Putzleiste von der Außenseite der Wärmedämmung nach dem Einstecken.

Bei den angesprochenen Festlegungen muss man sich vor Augen halten, dass vorzugsweise zusätzlich ein Festlegungsmechanismus am ersten Schenkel vorgesehen ist (siehe Ausführungen weiter unten) und dass in aller Regel dem Festlegungsmechanismus nur in der Phase nach der anfänglichen Anbringung der Putzleiste an der Wärmedämmung die Rolle des einzigen Festlegungsmechanismus zukommt. In aller Regel wird die Putzleiste in einer späteren Phase mittels aufgebrachtem Putz intensiver mit der Wärmedämmung verbunden.

Das "Einstecken in das Material der Wärmedämmung hinein" (wobei sich der Einsteckbereich gleichsam selbst die Einsteckbahn freidrückt) hat den Vorteil, dass man in der Wärmedämmung nicht zuvor eine Einsteckbahn schaffen muss. Der Einsteckbereich ist in Form einer Reihe einzelner Einsteckvorsprünge ausgebildet. Dies erleichtert das Einstecken und erhöht den Widerstand gegen Wieder-Herausziehen. Der zuletzt genannte Widerstand kann in Weiterbildung der Erfindung weiter dadurch erhöht werden, dass man die Einsteckvorsprünge (nicht notwendigerweise alle von ihnen) mit widerhakenartiger Funktion ausstattet.

Vorzugsweise ist der erste Schenkel für Festlegung seiner Anbringungsposition in Relation zu der Unterseite der Wärmedämmung ausgebildet. Hierbei geht es vorzugsweise um eine Festlegung gegen Lösungsbewegung der Putzleiste in Richtung von der Außenseite der Wärmedämmung weg (also eine Lösebewegung in der Ebene der Unterseite der Wärmedämmung), weil ja Lösebewegung der Putzleiste von oben nach unten durch den Einsteckbereich formschlüssig ausgeschlossen ist.

Eine einfache, erste Möglichkeit zur Festlegung des ersten Schenkels ist ein Klebeband an seiner Oberseite. Es gibt Klebstoffe, die eine gute Klebwirkung mit geschäumtem Polystyrol ergeben. Bei der Anbringung der Putzleiste an der Wärmedämmung geht man dann am besten so vor, dass man die Putzleiste zwar von unten her mit dem ersten Schenkel gegen die Unterseite der Wärmedämmung anlegt und dann die Putzleiste mit dem zweiten Schenkel zu der Außenseite der Wärmedämmung hin schiebt, bis der Einsteckbereich in die Einsteckposition gebracht ist, aber dabei z. B. den entfernter vom Scheitel der Putzleiste befindlichen Bereich des ersten Schenkels ein wenig von der Unterseite der Wärmedämmung weg biegt, um erst dann, wenn der zweite Schenkel und der Einsteckbereich in der Endposition sind, durch nach oben Drücken des ersten Schenkels die Verklebung mit der Unterseite der Wärmedämmung durchzuführen.

Zusätzlich ist es möglich, auch an der der Wärmedämmung zugewandten Seite des zweiten Schenkels ein Klebeband vorzusehen.

Eine weitere bevorzugte Möglichkeit besteht darin, dass der erste Schenkel in einen Spalt zwischen einem die Wärmedämmung von unten abstützenden Halter (z. B. ein Halter aus der weiter vorn angesprochenen Reihe von Haltern) und der Unterseite der Wärmedämmung eng eingesteckt ist. Hier kann man sogar für eine formschlüssige Komponente der Festlegung sorgen, indem man z. B. die Unterseite des ersten Schenkels mit in Längsrichtung der Putzleiste verlaufenden Rillen ausstattet und an dem Halter einen nach oben ragenden Vorsprung vorsieht, der in eine dieser Rillen, die sich an der passenden Position befindet, passt. Es reicht, wenn dieser Vorsprung des betreffenden Halters nur geringfügig nach oben ragt, z. B. 0,3 bis 0,7 mm.

Eine weitere bevorzugte Möglichkeit besteht darin, dass der erste Schenkel in einen Spalt zwischen der Unterseite der Wärmedämmung und der Oberseite einer weiteren Wärmedämmung des Gebäudes eng eingesteckt ist, die sich unten an die erstgenannte Wärmedämmung anschließt. Heutzutage ist es mehr und mehr üblich, dass die (vergleichsweise dicke) Wärmedämmung der Gebäudewand anschließt an eine auf den tieferen Teil der Wandung des Gebäudes angebrachte (weitere) Wärmedämmung. Diese weitere Wärmedämmung wird Perimeterdämmung genannt und ist in der Regel deutlich dünner als die Wärmedämmung der eigentlichen Gebäudewand. Mit der Perimeterdämmung werden normalerweise die Außenseiten der Kellerwände des Gebäudes gedämmt, wobei sich die Perimeterdämmung für typischerweise 15 bis 40 cm nach oben über das Niveau der Oberseite des Erdreichs erstreckt. Kombination des Einsteckens in den Spalt zwischen der Gebäudewand-Wärmedämmung und der Perimeterdämmung mit Einstecken in den Spalt zwischen dem betreffenden Halter und der Unterseite der Wärmedämmung ist möglich, weil ja in den Abstandsbereichen zwischen den Haltern der erste Schenkel der Putzleiste bequem in den Spalt zwischen den zwei Wärmedämmungen geschoben werden kann.

Vorzugsweise ist an dem ersten Schenkel und/oder dem zweiten Schenkel der Putzleiste ein Armierungsgewebeabschnitt befestigt. Der Armierungsgewebeabschnitt wird, typischerweise mit Spachtelmasse, an der Unterseite bzw. der Außenseite der Wärmedämmung befestigt, wo in vielen Fällen weiteres Armierungsgewebe überlappend anschließt und an der betreffenden Seite der Wärmedämmung durch Spachtelmasse angebracht ist. Später werden der Armierungsgewebeabschnitt bzw. das anschließende Armierungsgewebe überputzt. Der Armierungsgewebeabschnitt bzw. das Armierungsgewebe verbessern die Haftung des Putzes an der Wärmedämmung und sichern eine dauerhafte Rissfreihaltung des Putzes. Ein Armierungsgewebeabschnitt an dem ersten Schenkel ist nur dann sinnvoll, wenn an der Unterseite der Wärmedämmung dort auch Putz aufgebracht werden soll. Dies ist nicht immer der Fall, insbesondere dann nicht, wenn der erste Schenkel den gesamten Dickenunterschied zwischen der Gebäudewand-Wärmedämmung und der Perimeterdämmung vollständig überdeckt.

Vorzugsweise weist der erste Schenkel im Abstand von dem Scheitel der Putzleiste einen unteren, längs verlaufenden Vorsprung auf, der als Putzbegrenzung nutzbar ist. Dies ermöglicht eine bequemere Putzaufbringung in diesem Bereich, als wenn man Putz bis hin in den Bereich des Scheitels der Putzleiste aufbringen würde.

Vorzugsweise ist im Bereich des Scheitels der Putzleiste eine Wassernase vorgesehen. Mittels der Wassernase wird Wasser, das auf dem Putz auf der Außenseite der Wärmedämmung nach unten läuft, ein Stück weiter nach unten als die Unterseite des ersten Schenkels geleitet und dort von einer relativ schmalen Längskante der Putzleiste abgetropft. Auf diese Weise gelangt mit dem ablaufenden Wasser transportierter Schmutz nicht mehr zu anschließenden Gebäudebereichen, insbesondere der unteren Begrenzung der Wärmedämmung.

Die Wassernase kann aus transparentem Kunststoff bestehen, so dass sie - da ja typischerweise außen nicht mit Putz bedeckt - optisch weniger auffällig ist. Der transparente Wassernasenbereich kann insbesondere durch Co-Extrusion mit der restlichen Putzleiste hergestellt werden. Es ist aber auch möglich, die transparente Wassernase als separates Teil herzustellen und an der restlichen Putzleiste zu befestigen, insbesondere durch Schweißen oder kraftschlüssige Verbindung oder formschlüssige Verbindung, letzteres bevorzugt in Form einer Schnappverbindung.

Wie bereits weiter oben angesprochen, ist die Putzleiste vorzugsweise derart ausgebildet, dass im Fertigzustand des Gebäudes der zweite Schenkel im wesentlichen in Putz eingebettet ist. Die - insbesondere für die Phase vor der Aufbringung des Putzes - bedeutsame Festlegung der Putzleiste an der Wärmedämmung mittels des Einsteckbereichs und gegebenenfalls außerdem mittels einer seiner Festlegung dienenden Ausbildung des ersten Schenkels, schließen nicht aus, dass auch andere Mittel zur Festlegung der Putzleiste an der Wärmedämmung eingesetzt werden, insbesondere Spachtelmasse, die vor dem Andrücken der Putzleiste an die Wärmedämmung auf die Putzleiste und/oder auf die entsprechenden Bereiche der Wärmedämmung aufgebracht wird.

Es wird betont, dass die Erfindung alternativ auch mit Ansprüchen des Formulierungsmusters "Gebäude mit Wärmedämmung, an welcher eine Putzleiste... (ausgebildet wie in der Anmeldung offenbart) angebracht ist" beansprucht werden kann.

Die Erfindung und Vorzugsmerkmale der Erfindung werden nachfolgend anhand von zeichnerisch dargestellten Ausführungsbeispielen noch näher erläutert. Hierbei fallen die Ausführungsbeispiele gemäß Fig. 1 und 2 nicht unter den Anspruch 1, weil nicht eine Reihe von Einsteckvorsprüngen vorhanden ist. Die Ausführungsbeispiele gemäß Fig. 6 und 7 fallen nur unter den Anspruch 1, wenn der Einsteckbereich eine Reihe einzelner Einsteckvorsprünge aufweist.

Es zeigt:
Fig. 1 eine Putzleiste, quer geschnitten und in perspektivischer Darstellung;
Fig. 2 die Putzleiste von Fig. 1, angebracht an einer Wärmedämmung und im Fertigzustand des Gebäudes, in einem vertikalen Schnitt;
Fig. 3 ein zweites Ausführungsbeispiel einer Putzleiste in Draufsicht von oben, wobei man im wesentlichen nur den Einsteckbereich sieht;
Fig. 4 ein drittes Ausführungsbeispiel einer Putzleiste in Draufsicht von oben, wobei man im wesentlichen nur den Einsteckbereich sieht;
Fig. 5 eine Wärmedämmung im vertikalen Schnitt (wie in Fig. 2), wobei ein Halter aus einer Reihe von beabstandeten Haltern zu sehen ist, und zwar im Zustand vor Anbringung der Putzleiste;
Fig. 6 ein viertes Ausführungsbeispiel einer Putzleiste im Querschnitt, kombiniert mit Wärmedämmung und Halter gemäß Fig. 5;
Fig. 7 ein fünftes Ausführungsbeispiel einer Putzleiste im Querschnitt.

In allen Zeichnungsfiguren sind gleiche oder analoge Teile mit gleichen Bezugszeichen versehen.

In Fig. 1 ist eine Putzleiste 2 gezeichnet, die - ganz grob gesprochen eine im Querschnitt winkelförmige Gestalt mit zusätzlich einem weiter unten zu beschreibenden Einsteckbereich hat. Die Putzleiste 2 hat als ihre wesentlichsten Bestandteile einen ersten Schenkel 4 (der im eingebauten Zustand normalerweise im wesentlichen horizontal ist), einen zweiten Schenkel 6 (der im eingebauten Zustand normalerweise im wesentlichen vertikal ist), einen Einsteckbereich 8, der sich parallel zu dem ersten Schenkel 4 erstreckt und in gleicher Richtung wie der erste Schenkel 4 von dem zweiten Schenkel 6 wegragt, einen als Wassernase 10 nach unten ragenden Vorsprung im Bereich des Scheitels, an dem der erste Schenkel 4 und der zweite Schenkel 6 zusammenlaufen, und ein mit Hilfe von Schweißsträngen 11 an dem zweiten Schenkel 6 befestigten Armierungsgewebeabschnitt 12. Der Armierungsgewebeabschnitt 12 besteht typischerweise aus einer gitterförmigen Anordnung von mit Kunststoff umhüllten Glasfasersträngen. Der zweite Schenkel weist Öffnungen 14 zum Hindurchtritt von Spachtelmasse und/oder Putz auf.

Fig. 2 veranschaulicht diese Situation, wenn die Putzleiste 2 von Fig. 1 an einer Wärmedämmung 16 eines Gebäudes im Bereich des Übergangs zwischen der Unterseite 18 der Wärmedämmung 16 und der Außenseite 20 der Wärmedämmung 16 angebracht ist. In Fig. 2 erkennt man eine Gebäudewand 22 z. B. aus Mauerwerk oder Beton. Auf der Außenseite der Gebäudewand 22 ist die Wärmedämmung 16 angebracht, typischerweise aufgebaut aus plattenförmigen Wärmedämmelementen insbesondere aus geschäumtem Polystyrol oder aus mit Bindemittel formstabil gemachtem Fasermaterial. Zur Anbringung der Wärmedämmelemente ist bereichsweise aufgetragene Klebermasse 24, zusätzlich oder alternativ auch nicht eingezeichnete, die Wärmedämmung 16 durchdringende, schlecht Wärme leitende Bolzen vorgesehen.

Unten an die Wärmedämmung 16 der Gebäudewand 22 schließt sich eine weitere Wärmedämmung, die sogenannte Perimeterdämmung 26, an, die in analoger Weise an einem unteren Bereich der Gebäudewand 22 angebracht ist. Die Perimeterdämmung 26 endet oben typischerweise 15 bis 40 cm oberhalb des Niveaus der Erdreichoberfläche an dem Gebäude; sie reicht nach unten typischerweise für die gesamte Höhe der Kellerwand des Gebäudes. Zwischen der Oberseite 28 der Perimeterdämmung 26 und der Unterseite 18 der Wärmedämmung 16 befindet sich ein horizontal verlaufender Spalt 30, der typischerweise eine vertikal gemessene Dimension von maximal 1 mm hat.

Nachdem die Perimeterdämmung 26 und mindestens die unterste Reihe der Wärmedämmelemente der Wärmedämmung 16 an der Gebäudewand 22 angebracht worden sind, wird die Putzleiste 2 von links in Fig. 2 her angebracht. Die Putzleiste 2 wird mit dem freien Ende 32 ihres ersten Schenkels 4 beginnend in den Spalt 30 zwischen der Perimeterdämmung 26 und der Wärmedämmung 16 eingesteckt und dann in Horizontalrichtung mit ihrem zweiten Schenkel 6 immer stärker der Außenseite 20 der Wärmedämmung 16 angenähert. In einem bestimmten Abstand von der Unterseite 18 ist in die Außenseite 20 der Wärmedämmung 16 eine horizontal verlaufende Einstecknut 34 eingearbeitet, z. B. durch ein einfaches Handwerkzeug, das wie eine kleine Säge arbeitet und einen gleichbleibenden Abstand zwischen der Unterseite 18 und der Einstecknut 34 aufrecht erhält. Die Einstecknut 34 hat eine vertikal gemessene Breite, typischerweise 1 mm, die geringer ist als die Materialstärke des Einsteckbereichs 8, so dass dieser nach dem Einstecken in die Einstecknut 34 mit Vorspannung darin sitzt.

Im Zuge der Fertigstellung des Gebäudes wird der zweite Schenkel 6 der Putzleiste 2 mitsamt des Armierungsgewebeabschnitts 22 und eines nicht eingezeichneten, überlappend anschließenden Armierungsgewebes in Putz 36 eingebettet. Auf der Außenseite der Perimeterdämmung 26 befindet sich ebenfalls eine Putzschicht 38.

In Fig. 1 war auch ein Verbindungsstift 40 mit einem mittleren, umlaufenden Bund 42 zu sehen. Die Putzleiste 2 wird in einer Länge von typischerweise 1 bis 2,5 m geliefert. Am Übergang zwischen zwei benachbart eingebauten Putzleisten-Längen wird ein Stift 40 in der gezeichneten Weise eingesteckt, um die zwei benachbarten Putzleisten-Längen fluchtend miteinander auszurichten.

Insbesondere bei Wärmedämmelementen aus geschäumtem Polystyrol ist es möglich, auch ohne eine vorher eingearbeitete Einstecknut 34 zu arbeiten. Der Einsteckbereich 8 in der in Fig. 1 gezeichneten Ausbildung lässt sich angesichts einer Materialdicke von typischerweise etwas unter 1 mm auch in ein unvorbereitetes Wärmedämmelement einfach hineindrücken. Leichter gestaltet sich ein derartiges Hineindrücken allerdings, wenn man den Einsteckbereich 8 stärker in einzelne Einsteckvorsprünge 44 auflöst, beispielweise wie in Fig. 3 und 4 gezeigt. Das gezeichnete Zuspitzen der Einsteckvorsprünge 44 am vorderen Ende ist günstig für erleichtertes Einstecken. Die in Fig. 3 gezeichnete Zahnung 46 an den seitlichen Flanken der Einsteckvorsprünge 44 liefert einen gewissen Verzahnungseingriff gegen Wieder-Herausbewegen der Putzleiste 4. In Fig. 4 ist eine Ausbildung veranschaulicht, bei der die Flanken der Einsteckvorsprünge 44 mit widerhakenartigen Wegspreizbereichen 48 ausgebildet sind. Beim Einstecken legen sich die Wegspreizbereiche 48 - nahezu, aber bewusst nicht ganz vollständig - an den betreffenden Einsteckvorsprung 44 an. Bei Kräften jedoch, welche in Richtung Wieder-Herausziehen des Einsteckbereichs 8 aus dem betreffenden Wärmedämmelement wirken, werden die Wegspreizbereiche 48 nach außen gezogen und widersetzen sich dem Wieder-Herausziehen.

Die Formgebung der Einsteckvorsprünge 44 kann naturgemäß nicht bei einem Extrusionsvorgang erfolgen. In einem anschließenden Produktionsschritt wird diese Ausbildung entweder durch einen stanzartigen Vorgang oder durch einen Herausschneidvorgang mit einem rotierenden Werkzeug erzeugt.

In Fig. 5 ist ein Ausführungsbeispiel dargestellt, bei welchem die Wärmedämmung 16, zusätzlich zu dem Kleber 24, durch längs der Hauswand 22 beabstandete Halter 50 von unten her abgestützt ist. Der gezeichnete Halter ist - rechtwinklig zu der Zeichnungsebene der Fig. 5 gemessen - nur z. B. 5 bis 30 mm breit und besteht aus Metall oder - wegen geringerer Wärmeleitfähigkeit - aus Kunststoff. Der gezeichnete Halter 50 ist weniger lang als die Wärmedämmung 16 dick ist. In seinem einen Endbereich ist der Halter 50 rechtwinklig nach oben abgewinkelt, und dort wird er an der Hauswand 22 befestigt. Am von der Hauswand 22 entfernten, freien Ende besitzt der Halter 50 einen kleinen Vorsprung 52, der um z. B. 0,3 bis 0,7 mm nach oben über die restliche Oberseite des Halters 50 hinaussteht.

Während Fig. 5 die Situation nach Befestigung des Halters 50 an der Gebäudewand 22 und nach Anbringung der untersten Reihe der Wärmedämmelemente zeigt, ist in Fig. 6 der spätere Zustand nach Anbringung der Putzleiste 2 gezeichnet. Die Putzleiste 2 ist so ausgebildet, wie durch die Fig. 1 bis 4 veranschaulicht, allerdings mit dem Unterschied, dass der erste Schenkel 4 an seiner Unterseite eine Reihe von beabstandeten Rillen 54 besitzt, die in Längsrichtung der Putzleiste 2 verlaufen. Wenn der erste Schenkel 4 der Putzleiste 2 zwischen den Halter 50 und die Unterseite 18 der Wärmedämmung 16 so weit eingeschoben wird, dass der Vorsprung 52 des Halters 50 gerade in eine Rille 54 einrastet, wird hierdurch eine formschlüssige Festlegung der Putzleiste 2 gegen Wieder-Herausziehen erreicht. Diese formschlüssige Festlegung hält zwar nicht größeren Kräften stand (was andererseits für ein bequemes Einschieben des ersten Schenkels 4 vorteilhaft ist), ist aber für die hier gewünschten Wirkungen völlig ausreichend.

Bei dem Ausführungsbeispiel gemäß Fig. 7 besitzt die Putzleiste 2 an der Unterseite des ersten Schenkels 4 einen längs der Putzleiste 2 verlaufenden, nach unten vorspringenden Vorsprung 56, der sich im Abstand vom Scheitel der Putzleiste 2, wo der erste Schenkel 4 und der zweite Schenkel 6 zusammenlaufen, befindet. In Fig. 7 rechts von dem Vorsprung 56 ist ein Armierungsgewebeabschnitt 58 an dem ersten Schenkel 4 befestigt. Eine derart ausgebildete Putzleiste 2 ist von Vorteil, wenn unterhalb der Wärmedämmung 16 keine Perimeterdämmung 26 vorhanden ist. In diesem Fall kann der Bereich zwischen dem Vorsprung 56 und der Hauswand 22 optimal verputzt werden. Es wird betont, dass man auch mit Armierungsgewebeabschnitt 58 aber ohne Vorsprung 56 arbeiten kann; in diesem Fall wird eben bis an den Scheitelbereich der Putzleiste 2 herangeputzt, wie auch in Fig. 2 für den zweiten Schenkel 6 gezeichnet.

Bevorzugte Materialien für die Putzleiste 2 mit ihrem ersten Schenkel 4, ihrem zweiten Schenkel 6, ihrem Einsteckbereich 8 und der Wassernase 10 sind Polyvinylchlorid (PVC), Polystyrol (PS) und Polypropylen (PP). Wenn die Wassernase 10 aus transparentem Kunststoff besteht, kommen insbesondere Polykarbonat (PC), Polymethylmetacrylat (PMMA) und transparent eingestelltes PVC in Betracht.

## Patentansprüche

1. Wärmedämmungsaufbau am unteren Endbereich einer auf der Aussenseite einer Gebäudewand (22) angebrachten Wärmedämmung (16), aufweisend:
eine Wärmedämmung (16);
und eine an der Wärmedämmung (16) im Bereich des Übergangs zwischen deren Unterseite (18) und deren Außenseite (20) angebrachte Putzleiste (2), die einen ersten Schenkel (4), welcher mindestens einen Teil der Unterseite (18) der Wärmedämmung (16) überlagert, und einen zweiten Schenkel (6), der einen Teil der Außenseite (20) der Wärmedämmung (16) überlagert, aufweist;
wobei die Puzleiste (2) einen Einsteckbereich (8) aufweist, der von der der Wärmedämmung (16) zugewandten Seite des zweiten Schenkels (6) wegragt,
**dadurch gekennzeichnet,**
**dass** der Einsteckbereich (8) eine Reihe einzelner Einsteckvorsprünge (44) aufweist, die von der Aussenseite der Wärmedämmung (16) her in das Material der Wärmedämmung (16) hinein eingesteckt sind.

2. Wärmedämmungsaufbau nach Anspruch 1,
**dadurch gekennzeichnet, dass** die Einsteckvorsprünge (44) mit widerhakenartiger Funktion ausgestattet sind.

3. Wärmedämmungsaufbau nach Anspruch 1 oder 2,
**dadurch gekennzeichnet, dass** zwischen dem ersten Schenkel (4) und der Unterseite (18) der Wärmedämmung (16) wirkende Mittel vorgesehen sind, welche die Anbringungsposition des ersten Schenkels (4) in Relation zu der Unterseite (18) der Wärmedämmung (16) festlegen.

4. Wärmedämmungsaufbau nach Anspruch 3,
**dadurch gekennzeichnet, dass** zwischen der Oberseite des ersten Schenkels (4) und der Unterseite (18) der Wärmedämmung (16) ein Klebeband vorhanden ist.

5. Wärmedämmungsaufbau nach einem der Ansprüche 1 bis 4,
**dadurch gekennzeichnet, dass** zwischen dem zweiten Schenkel (6) und der Außenseite (20) der Wärmedämmung (16) ein Klebeband vorhanden ist.

6. Wärmedämmungsaufbau nach einem der Ansprüche 1 bis 5,
**dadurch gekennzeichnet, dass** der erste Schenkel (4) in einen Spalt (30) zwischen einem die Wärmedämmung (16) von unten abstützenden Halter (50) und der Unterseite der Wärmedämmung (16) eng eingesteckt ist.

7. Wärmedämmungsaufbau nach einem der Ansprüche 1 bis 6,
**dadurch gekennzeichnet, dass** als Halterung für die Unterseite der Wärmedämmung (16) eine Reihe von an der Gebäudewand (22) befestigten, von dieser vorragenden Haltern (50) vorgesehen ist.

8. Wärmedämmungsaufbau nach Anspruch 7,
**dadurch gekennzeichnet, dass** die Halter (50) aus Kunststoff bestehen.

9. Wärmedämmungsaufbau nach Ansprüchen 6 und 7 oder Ansprüchen 6 und 7 und 8,
**dadurch gekennzeichnet, dass** der in Anspruch 6 genannte Halter (50) ein Halter (50) aus der in Anspruch 7 genannten Reihe von Haltern (50) ist.

10. Wärmedämmungsaufbau nach einem der Ansprüche 1 bis 9,
**dadurch gekennzeichnet, dass** der erste Schenkel (4) in einen Spalt (30) zwischen der Unterseite (18) der Wärmedämmung (16) und der Oberseite (28) einer weiteren Wärmedämmung (26) des Gebäudes (22), die sich unten an die erstgenannte Wärmedämmung (16) anschließt, eng eingesteckt ist.

11. Wärmedämmungsaufbau nach einem der Ansprüche 1 bis 10,
**dadurch gekennzeichnet, dass** an dem ersten Schenkel (4) und/oder dem zweiten Schenkel (6) ein Armierungsgewebeabschnitt (58) befestigt ist.

12. Wärmedämmungsaufbau nach einem der Ansprüche 1 bis 11,
**dadurch gekennzeichnet, dass** der erste Schenkel (4) im Abstand von dem Scheitel der Putzleiste (2) einen unteren, längs verlaufenden Vorsprung (56) aufweist, der als Putzbegrenzung nutzbar ist.

13. Wärmedämmungsaufbau nach einem der Ansprüche 1 bis 12,
**dadurch gekennzeichnet, dass** im Bereich des Scheitels der Putzleiste (2) eine Wassernase (10), vorzugsweise aus transparentem Kunststoff, vorgesehen ist.

14. Wärmedämmungsaufbau nach einem der Ansprüche 1 bis 13,
**dadurch gekennzeichnet, dass** im Fertigzustand des Gebäudes (22) der zweite Schenkel (6) im wesentlichen in Putz eingebettet ist.

## Claims

1. A heat insulation structure at the lower end portion of a heat insulation (16) attached to the outside of a building wall (22), comprising
a heat insulation (16);
and a plastering strip (2) attached to the heat insulation (16) in the region of the transition between the bottom side (18) of the same and the outer side (20) of the same, said plastering strip (2) having a first leg (14) superimposing at least part of the bottom side (18) of the heat insulation (16), and a second leg (6) superimposing part of the outside (20) of the heat insulation (16);
said plastering strip (2) having an insertion portion (8) projecting from the side of the second leg (6) facing the heat insulation (16),
**characterised in**
**that** the insertion portion (8) comprises a series of individual insertion projections (44) which are inserted into the material of the heat insulation (16) from the outside of the heat insulation (16).

2. A heat insulation structure according to claim 1,
**characterised in that** the insertion projections (44) are provided with a barb-type function.

3. A heat insulation structure according to claim 1 or 2,
**characterised in that** means acting between the first leg (4) and the bottom side (18) of the heat insulation (16) are provided that determine the mounting position of the first leg (4) in relation to the bottom side (18) of the heat insulation.

4. A heat insulation structure according to claim 3,
**characterised in that** an adhesive tape is present between the top side of the first leg (4) and the bottom side (18) of the heat insulation (16).

5. A heat insulation structure according to any of claims 1 to 4,
**characterised in that** an adhesive tape is present between the second leg (6) and the outside (20) of the heat insulation (16).

6. A heat insulation structure according to any of claims 1 to 5,
**characterised in that** the first leg (4) is closely inserted in a gap (30) between a holder (50) supporting the heat insulation (16) from below and the bottom side of the heat insulation (16).

7. A heat insulation structure according to any of claims 1 to 6,
**characterised in that** as support for the bottom side of the heat insulation (16), there is provided a series of holders (50) that are fastened to the building wall (22) and project from the same.

8. A heat insulation structure according to claim 7,
**characterised in that** the holders (50) are made of plastics.

9. A heat insulation structure according to claims 6 and 7 or claims 6 and 7 and 8,
**characterised in that** the holder (50) mentioned in claim 6 is a holder (50) of the series of holders (50) mentioned in claim 7.

10. A heat insulation structure according to any of claims 1 to 9,
**characterised in that** the first leg (4) is closely inserted in a gap (30) between the bottom side (18) of the heat insulation (16) and the top side (28) of another heat insulation (26) of the building (22) following the first-mentioned heat insulation (16) in downward direction.

11. A heat insulation structure according to any of claims 1 to 10,
**characterised in that** the first leg (4) and/or the second leg (6) have a reinforcing fabric section (58) attached thereto.

12. A heat insulation structure according to any of claims 1 to 11,
**characterised in that** the first leg (4) has, at a distance from the apex of the plastering strip (2), a lower longitudinally extending projection (56) adapted to be used as plaster limit.

13. A heat insulation structure according to any of claims 1 to 12,
**characterised in that**, in the region of the apex of the plastering strip (2), there is provided a drip nose (10), preferably of transparent plastics material.

14. A heat insulation structure according to any of claims 1 to 13,
**characterised in that**, in the finished state of the building (22), the second leg (6) is substantially embedded in plaster.

## Revendications

1. Structure d'isolation thermique contre la zone terminale inférieure d'une isolation thermique (16) appliquée sur le côté externe d'un mur de bâtiment (22), présentant :
une isolation thermique (16) ;
et une baguette pour crépi (2) appliquée contre l'isolation thermique (16) dans la zone de la transition entre son côté inférieur (18) et son côté externe (20), qui présente une première branche (4) qui chevauche au moins une partie du côté inférieur (18) de l'isolation thermique (16) et une deuxième branche (6) qui chevauche une partie du côté externe (20) de l'isolation thermique (16) ;
dans laquelle la baguette pour crépi (2) présente une zone d'enfichage (8) qui fait saillie à partir du côté de la deuxième branche (6), tourné vers l'isolation thermique (16) ;
**caractérisée en ce que**
la zone d'enfichage (8) présente une série de saillies d'enfichage individuelles (44) qui sont enfichées à partir du côté externe de l'isolation thermique (16) à l'intérieur de la matière de l'isolation thermique (16).

2. Structure d'isolation thermique selon la revendication 1, **caractérisée en ce que** les saillies d'enfichage (44) sont munies d'une fonction analogue à celle d'une barbe.

3. Structure d'isolation thermique selon la revendication 1 ou 2, **caractérisée en ce que**, entre la première branche (4) et le côté inférieur (18) de l'isolation thermique (16), on prévoit des moyens actifs qui fixent la position d'application de la première branche (4) par rapport au côté inférieur (18) de l'isolation thermique (16).

4. Structure d'isolation thermique selon la revendication 3, **caractérisée en ce que**, entre le côté supérieur de la première branche (4) et le côté inférieur (18) de l'isolation thermique (16), on prévoit un ruban adhésif.

5. Structure d'isolation thermique selon l'une quelconque des revendications 1 à 4, **caractérisée en ce que**, entre la deuxième branche (6) et le côté externe (20) de l'isolation thermique (16), on prévoit un ruban adhésif.

6. Structure d'isolation thermique selon l'une quelconque des revendications 1 à 5, **caractérisée en ce que** la première branche (4) vient s'enficher en ajustage serré dans une fente (30) entre un support (50) supportant l'isolation thermique (16) à partir du bas et le côté inférieur de l'isolation thermique (16).

7. Structure d'isolation thermique selon l'une quelconque des revendications 1 à 6, **caractérisée en ce que**, à titre de support pour le côté inférieur de l'isolation thermique (16), on prévoit une série de supports (50) fixés au mur (22) du bâtiment, qui font saillie par rapport au mur en question.

8. Structure d'isolation thermique selon la revendication 7, **caractérisée en ce que** les supports (50) sont constitués d'une matière synthétique.

9. Structure d'isolation thermique selon les revendications 6 et 7, ou selon les revendications 6 et 7 et 8, **caractérisée en ce que** le support (50) mentionné à la revendication 6 représente un support (50) faisant partie de la série de supports (50) mentionnée à la revendication 7.

10. Structure d'isolation thermique selon l'une quelconque des revendications 1 à 9, **caractérisée en ce que** la première branche (4) vient s'enficher en ajustage serré dans une fente (30) entre le côté inférieur (18) de l'isolation thermique (16) et le côté supérieur (28) d'une isolation thermique supplémentaire (26) du bâtiment (22) qui se raccorde par le bas à l'isolation thermique (16) mentionnée en premier lieu.

11. Structure d'isolation thermique selon l'une quelconque des revendications 1 à 10, **caractérisée en ce qu'**une partie sous la forme d'un treillis d'armure (58) est fixé à la première branche (4) et/ou à la deuxième branche (6).

12. Structure d'isolation thermique selon l'une quelconque des revendications 1 à 11, **caractérisée en ce que** la première branche (4) présente, à distance du sommet de la baguette pour crépi (2), une saillie inférieure (56) s'étendant en direction longitudinale, qui peut être utilisée à titre de délimitation du crépi.

13. Structure d'isolation thermique selon l'une quelconque des revendications 1 à 12, **caractérisée en ce que**, dans la zone du sommet de la baguette pour crépi (2), on prévoit une goutte-d'eau (10), de préférence constituée d'une matière synthétique transparente.

14. Structure d'isolation thermique selon l'une quelconque des revendications 1 à 13, **caractérisée en ce que**, à l'état achevé du bâtiment (22), la seconde branche (6) est essentiellement incorporée dans le crépi.
